# EUROPÄISCHE PATENTSCHRIFT

(11) **EP 0 729 540 B1**
(45) Veröffentlichungstag und Bekanntmachung des Hinweises auf die Patenterteilung: **25.06.1997**
(21) Anmeldenummer: 95900700.6
(22) Anmeldetag: 10.11.1994
(51) Int. Cl.: E05D 7/00

(54) **TÜR- ODER FENSTERBAND**
DOOR OR WINDOW HINGE
PAUMELLE DE PORTE OU DE FENETRE

(30) Priorität: 18.11.1993 DE 4339396
(43) Veröffentlichungstag der Anmeldung: 04.09.1996
(73) Patentinhaber: SFS SASSBA S.P.A., 33074 Fontanafredda (PN) (IT)
(72) Erfinder: POLITI, Sandro, I-33074 Fontanafredda (IT); MORO, Fabio, I-33074 Fontanafredda (IT)
(74) Vertreter: Ludescher, Hans
(86) Internationale Anmeldenummer: EP9403719
(87) Internationale Veröffentlichungsnummer: WO9514148

(56) Entgegenhaltungen:
- BE-A- 429 435
- CH-A- 383 202
- CH-A- 446 112
- US-A- 2 541 567

## Beschreibung

Die Erfindung betrifft ein Tür- oder Fensterband mit einem Zapfenteil und einem Hülsenteil, wobei der Zapfen im Zapfenteil höhenverstellbar ist, der Zapfen in dessen Achsrichtung gegen Verdrehen gesichert verschiebbar im Zapfenteil gehalten ist und der Zapfen und ein achsgleich zu diesem ausgerichteter, drehbar gelagerter Verstellteil über ein zur Drehachse koaxiales Gewinde in gegenseitiger Wirkverbindung stehen.

Ein derartiges Tür- oder Fensterband ist aus der DE 31 04 973 A1, auf die weiter unten eingegangen wird, bekannt.

Solche Tür- oder Fensterbänder weisen sowohl am Zapfenteil als auch am Hülsenteil einen oder auch mehrere radial frei auskragende Gewindebolzen auf, welche einerseits in den Tür- oder Fensterrahmen und andererseits in die Tür bzw. das Fenster selbst eingreifen. Um nach der Montage des Tür- oder Fensterbandes oder aber zu einem späteren Zeitpunkt eine exakte Höheneinstellung vornehmen zu können, ist der Zapfen des Zapfenteiles höhenverstellbar ausgebildet, um dadurch den Hülsenteil gegenüber dem Zapfenteil mehr oder weniger weit anheben zu können. Dadurch ist eine Verstellung des Tür- oder Fensterbandes in Richtung der Drehachse möglich.

Es ist bereits ein Scharnierband bekannt geworden, bei welchem der Zapfen mit einem Außengewinde und der Zapfenteil mit einem Innengewinde versehen ist, so daß für die Höhenverstellung der Zapfen mehr oder weniger weit in den Zapfenteil hineingedreht werden muß. Eine Fixierung der eingestellten Lage ist durch entsprechende Gegenmuttern möglich. Diese Gegenmuttern sind von außen zwischen den beiden Teilen des Tür- oder Fensterbandes sichtbar (CH-PS-654 063). Damit überhaupt eine Fixierung des Zapfens erreichbar ist, ist hier auf jeden Fall eine Gegenmutter erforderlich, die mit entsprechendem Kraftaufwand angetrieben werden muß. Eine ähnliche bekannte Ausgestaltung ist bei einem Gelenkband für Türen, Fenster und dergleichen vorgesehen (CH-PS-383 202). Auch bei dieser Ausführung wird ein mit einem Gewinde versehener Zapfen in eine Gewindebohrung des Zapfenteiles eingeschraubt, wobei die Höhenverstellung durch eine entsprechende Gegenmutter fixiert wird. Der einzige Vorteil gegenüber der vorgenannten Ausführung liegt darin, daß der Hülsenteil an seiner unteren Seite eine größere Ausnehmung aufweist, um die Mutter bzw. Gegenmutter zu überdecken.

Eine andere Möglichkeit der Höhenverstellung (AT-PS-168 988) sieht einen im Zapfenteil feststehenden Zapfen vor, auf dessen freies Ende eine im Hülsenteil gehaltene, achsgleiche Schraube abstützt. Durch Verdrehen dieser Schraube wird natürlich auch eine Höhenverstellung des Hülsenteiles des Tür- oder Fensterbandes erreicht, doch ist eine solche Verstellung von außen immer sichtbar und kann von jedermann problemlos bedient werden.

Bei einer weiteren bekannten Anordnung (AT-PS-383 389) geht es um ein Einbohrzapfenband, bei welchem ein als Achsbolzen ausgeführter Zapfen auf einer Höhenverstellschraube mit einer kegelförmigen Stirnfläche abgestützt ist. Der Schraubenkopf weist ebenfalls eine kegelförmige Fläche auf, so daß der Zapfen beim Eindrehen der Schraube bezogen auf die Drehachse in radialer Richtung mehr oder weniger weit angehoben wird. Diese Verstelleinheit ist von außen leicht einsehbar und daher jederzeit wieder verstellbar. Eine Sicherung der eingestellten Höhenlage wird jedoch zumindest dadurch versucht, als ein Gewindebolzen in eine entsprechende Öffnung am Umfang des Zapfens eingepreßt wird. Wenn jedoch die Höhenverstellschraube locker wird, kann sich der Zapfen unter der Belastung der eingehängten Tür bzw. des Fensters nach unten bewegen, so daß die Höheneinstellung verloren geht.

Bei dem aus der DE 31 04 973 A1 bekannten Tür- oder Fensterband wird eine Sicherung der eingestellten Höhenlage durch Vorsehen eines Bremsringes um den als Schraube ausgebildeten Verstellteil versucht.

Bei einer aus der CH-A-446112 bekannten Ausgestaltung eines Scharniers für Fenster, Türen oder dergleichen der eingangs angegebenen Art sind ein Zapfenteil und ein Hülsenteil vorgesehen, wobei der Zapfen des Zapfenteils höhenverstellbar ist. Der hier vorgesehene Verstellteil in Form einer Gewindespindel greift in ein Innengewinde des Zapfens ein, wobei der Zapfen rohrförmig ausgebildet ist, so daß ein von oben her durch den Zapfen hindurch eingeführtes Werkzeug zur Verstellung herangezogen werden kann. Es ist bei dieser Ausführung also notwendig, daß der höhenverstellbare Zapfen von oben her immer frei zugänglich ist, so daß es deshalb einer besonderen Ausbildung des Hülsenteiles des Tür- oder Fensterbandes bedarf. Der Zapfen muß somit immer durch den Hülsenteil hindurchgeführt werden und an der Oberseite des Hülsenteiles gegebenenfalls mit einer Kappe abdeckbar frei zugänglich sein.

Die vorliegende Erfindung hat sich daher zur Aufgabe gestellt, eine einfache, wirkungsvolle und selbsthemmende Verstellmöglichkeit für den Zapfen des Zapfenteiles eines Tür- oder Fensterbandes der eingangs genannten Art zu schaffen.

Diese Aufgabe ist erfindungsgemäß dadurch gelöst, daß der Verstellteil gegen axiales Verschieben gesichert in einer im Zapfenteil vorgesehenen Bohrung gehalten ist, und daß der Zapfen an seinem in den Zapfenteil hineingreifenden Ende wenigstens eine achsparallel verlaufende, zum Ende des Zapfens hin frei ausmündende Nut oder einen vorspringen Steg aufweist, und daß an der Wandung der zur Aufnahme des Zapfens vorgesehenen Bohrung im Zapfenteil zumindest annähernd korrespondierend ausgebildete oder angeordnete Stege, Erhebungen bzw. Nuten.vorgesehen sind. Erfindungsgemäß ist durch einfaches Verdrehen des schraubbaren Verstellteils eine Höhenverstellung des in axialer Richtung verschiebbar geführten Zapfens möglich, wobei der Zapfen sich durch diese spezielle Führung nicht mit dem Verstellteil mitdrehen kann. Da außerdem sichergestellt ist, daß sich der Verstellteil nicht axial bewegen kann, ist in einfacher Weise gewährleistet, daß beim Verdrehen des Verstellteiles eine axiale Bewegung des Zapfens erfolgt, da sich der Verstellteil selbst wiederum nur verdrehen, nicht jedoch in axialer Richtung bewegen kann.

Mit einer solchen Konstruktion ist auch eine einfache, unverlierbare Vormontage solcher Türoder Fensterbänder möglich, wobei stets an Ort und Stelle eine einfache, jedoch sichere und immer selbsthemmende Verstellmöglichkeit gegeben ist. Allein schon, weil der Zapfen durch die axiale Belastung auf denselben immer auf dem Verstellteil abgestützt ist, kann sich dieser durch das entstandene Gewicht nicht von selbst verdrehen.

Durch diese konstruktiven Maßnahmen ist eine sichere Führung des Zapfens in dessen Achsrichtung gewährleistet, so daß sichergestellt ist, daß einerseits eine leichte Verschiebbarkeit in Achsrichtung, andererseits jedoch eine sichere Verhinderung einer Verdrehung gewährleistet wird.

Es ist auch eine Ausführung geschaffen worden, welche es ermöglicht, daß gegebenenfalls auch einmal ein solcher Zapfen ausgewechselt werden kann. Durch entsprechend langes Verdrehen des Verstellteiles kann der Zapfen also solange angehoben werden, bis der gegenseitige Gewindeeingriff zwischen Verstellteil und Zapfen aufgehoben ist. Dann kann der Zapfen einfach nach oben hin aus der Bohrung des Zapfenteiles herausgezogen werden, wohingegen der Verstellteil selbst in seiner Stellung im Zapfenteil verbleibt.

In diesem Zusammenhang sieht eine zweckmäßige Ausführungsform vor, daß der Zapfen an seinem in den Zapfenteil hineingreifenden Ende zwei um 180° zueinander versetzt angeordnete Nuten aufweist. Der Zapfen kann dann in zwei um 180° versetzten Stellungen in den Zapfenteil eingeführt werden. Für eine sichere Verschiebeführung und Verdrehsicherung des Zapfens würde zwar eine einzige Nut ausreichen, doch ist es aus Fertigungsgründen sinnvoller, zwei einander gegenüberliegende Nuten vorzusehen, welche in einfacher Weise durch einen Preß- oder Fräsvorgang hergestellt werden können.

Dazu ist es von besonderem Vorteil, wenn die Nut(en) im Querschnitt kreisbogenförmig begrenzt ist bzw. sind. Gerade eine solche Ausbildung ist für die Fertigung vorteilhaft.

Eine besondere Variante ist dann gegeben, wenn an der Wandung der Bohrung im Zapfenteil eine Erhebung oder in Achsrichtung aufeinander folgend zwei oder mehr als zwei, radial vorstehende Erhebungen in Form von Noppen oder dergleichen vorgesehen sind. Es genügt, wenn diese Noppen oder dergleichen einfach ein geringes Stück in das Innere der Bohrung im Zapfenteil vorstehen, denn diese Noppen oder dergleichen sollen ja nur die Möglichkeit schaffen, daß sich der Zapfen in Achsrichtung verschieben kann, jedoch gegen Verdrehen gesichert wird. Daher würde auch lediglich eine solche Erhebung in Form einer Noppe oder dergleichen ausreichen, doch ist gerade dann, wenn größere Verstellwege notwendig sind, die Anordnung von zwei oder mehr als zwei solchen Noppen oder dergleichen sinnvoll.

Die zweckmäßigste Ausführungsvariante sieht vor, daß der Zapfen an seinem in den Zapfenteil eingreifenden Ende eine Gewindebohrung aufweist, in welche der Gewindeschaft einer den Verstellteil bildenden Kopfschraube eingreift. Gerade eine solche konstruktive Ausführung kann entsprechend den erfindungsgemäßen Maßnahmen ausgestaltet werden. Allein schon durch diese spezielle Konstruktion ist die Selbsthemmung gewährleistet, da die entsprechenden Kräfte bei Belastung auf den Zapfen ganz sicher auf dem Kopf der Schraube ruhen, so daß sich die Schraube nicht von selbst, auch nicht bei Erschütterungen, verdreht.

Außerdem wirkt der Kopf der Schraube zusätzlich noch als entsprechender Führungsteil für den Zapfen, wenn vorgesehen wird, daß der Kopf der als Verstellteil wirkenden Schraube den gleichen Durchmesser wie oder einen nur geringfügig kleineren Durchmesser als der Zapfen aufweist. Es kann also die Bohrung im Zapfenteil einen durchgehend gleichen Durchmesser aufweisen, da der als Schraube ausgebildete Verstellteil und der Zapfen selbst eine im Außendurchmesser annähernd gleichmäßig durchgehende Einheit bilden.

Damit auch eine sehr einfache Verstellmöglichkeit des Zapfens gegeben ist, wird vorgeschlagen, daß der Verstellteil mit einem mittigen, stirnseitigen Innenangriff zum Ansetzen eines Werkzeuges versehen ist, und daß der Zapfenteil am Grund der Bohrung eine gleichachsige Öffnung zum Einführen des Werkzeuges aufweist. Es kann also von unten her mit einem Werkzeug in den Zapfenteil eingegriffen werden, um eine Höhenverstellung des Zapfens zu bewirken. Von Vorteil ist ja auch, daß diese Verstellmöglichkeit von außen gar nicht so besonders ersichtlich ist, so daß eine absichtliche, unberechtigte Verstellung wohl kaum einmal vorkommen wird. Außerdem ist es ja leicht möglich, diese zusätzliche Öffnung zum Einführen des Werkzeuges durch einen Steckteil zu verschließen, falls dies zweckmäßig ist.

Bei einer besonderen Ausführungsform ist vorgesehen, daß die Erhebungen an der Wandung der Bohrung von den Enden von radial eingeschraubten oder eingeschlagenen Stiften bzw. Bolzen oder von durch Verformung der Wandung gefertigten Noppen gebildet werden. Es stehen also mehrere Möglichkeiten offen, diese vorstehenden Erhebungen zu schaffen. Dabei ist es einfach, diese Erhebungen durch die Enden von Stiften oder Bolzen herzustellen, die von außen her eingebracht werden können. Damit jedoch immer eine einfache Verstellmöglichkeit des Zapfens in Achsrichtung gewährleistet ist, dürfen diese Stifte, Bolzen oder Noppen auf der Oberfläche des Zapfens oder in der Nut desselben nicht auftreffen, da ansonsten die Verstellbewegung erschwert würde. Es müssen also diese Stifte oder Bolzen entsprechend gesichert sein. Bei der Ausbildung von durch Verformung hergestellten Noppen ist stets die Gewähr gegeben, daß nur entsprechend große Erhebungen gebildet werden.

Die Fertigung des erfindungsgemäßen Tür- oder Fensterbandes ist auf verschiedene Art und Weise möglich. Eine Variante sieht vor, daß die Stifte, Bolzen oder Noppen nach dem Einsetzen der aus Zapfen und Verstellteil gebildeten Einheit eingesetzt bzw. eingeformt werden. Dadurch ist es möglich, diese Einheit nach der Vormontage von Zapfen und Verstellteil einzusetzen und dann durch Eindrehen oder Einschlagen der Stifte oder Bolzen oder durch Einformen der Noppen zu fixieren, wobei bei einer solchen Herstellungsweise darauf zu achten ist, daß die Nuten im Zapfen in der richtigen Lage sind und der Verstellteil exakt auf dem Grund der Bohrung im Zapfenteil aufsteht.

An sich ist es auch möglich, vorerst nur den Verstellteil einzusetzen, worauf dann die Stifte oder Bolzen gesetzt oder die Noppen verformt werden. Es ist anschließend lediglich noch der Zapfen einzuschieben, und durch Verdrehen des Verstellteiles kann der Zapfen dann in die Bohrung des Zapfenteiles hineingezogen werden.

Ausführungsbeispiele der Erfindung werden in der nachstehenden Beschreibung anhand der Zeichnung noch näher erläutert. Es zeigen:
- Fig. 1: einen Schnitt durch den Zapfenteil eines Tür- oder Fensterbandes;
- Fig. 2: eine Ansicht des Hülsenteiles;
- Fig. 3: eine Ansicht des Zapfens, teilweise aufgeschnitten dargestellt;
- Fig. 4: einen Schnitt nach der Linie IV-IV in Fig. 3.

Das Tür- oder Fensterband besteht im wesentlichen aus einem Zapfenteil 1 und einem Hülsenteil 2, wobei beide Teile mit einem radial abstehenden Gewindebolzen 3 bzw. 4 ausgestattet sind. Diese Gewindebolzen 3 und 4 sind hier fest am jeweiligen Zapfenteil 1 bzw. Hülsenteil 2 angeordnet. Bei verdrehbarer Anordnung ist es auch möglich, an diesen Teilen weitere solche Gewindebolzen oder zusätzlich zu einem Gewindebolzen einen entsprechend glatten Bolzen, der zusätzlich zur Kraftübertragung oder zur genauen Ausrichtung beitragen kann, anzuordnen.

Im Zapfenteil 1 ist ein Zapfen 5 angeordnet, welcher über den Zapfenteil 1 vorsteht. Im Hülsenteil 2 ist eine zum Zapfen 5 korrespondierende Bohrung 6 vorgesehen, in welche in bestimmungsgemäßem Einsatz des Tür- oder Fensterbandes der Zapfen 5 eingreift.

Um bei der Montage oder bei späteren Korrekturarbeiten eine Möglichkeit zur Höhenverstellung des Zapfens 5 zu schaffen, ist eine besondere Ausgestaltung vorgesehen. Der Zapfen 5 ist dabei in dessen Achsrichtung verschiebbar, jedoch gegen Verdrehen gesichert im Zapfenteil 1 gehalten. Ein als Schraube ausgebildeter Verstellteil 7 ist achsgleich zum Zapfen ausgerichtet und gegen axiales Verschieben gesichert im Zapfenteil 1 gehalten. Der Verstellteil 7 ist jedoch drehbar gelagert.

Der Zapfen 5 und der Verstellteil 7 sind über ein jeweils zur Drehachse 8 koaxiales Gewinde 9, 10 in gegenseitiger Wirkverbindung.

Der Zapfen 5 weist an seiner Mantelfläche wenigstens eine achsparallel verlaufende Nut 11, vorzugsweise jedoch zwei Nuten 11 und 12 auf. Es sind natürlich auch mehr als zwei solcher Nuten 11 und 12 denkbar.

An der Wandung 13 der Bohrung 14 im Zapfenteil 1 sind zwei Erhebungen 15 vorgesehen, welche achsparallel zueinander ausgerichtet aufeinander folgen. Wie besonders den Fig. 3 und 4 entnommen werden kann, münden die achsparallel verlaufenden Nuten 11, 12 zum Ende des Zapfens 5 hin frei aus. Vorteilhafterweise sind diese Nuten 11, 12 im Querschnitt kreisbogenförmig begrenzt.

Die von der Wandung 13 der Bohrung 14 radial vorstehenden Erhebungen 15 können beispielsweise durch eine Umformung im entsprechenden Bereich des Zapfenteiles 1 hergestellt werden. Durch ein entsprechendes Werkzeug werden am Außenumfang des hülsenförmigen Zapfenteiles 1 entsprechend der Anzahl von Erhebungen 15 Nuten 16 eingepreßt, welche dann nach innen hin die entsprechenden Erhebungen 15 bewirken.

Der Zapfen 5 weist, wie schon ausgeführt, an seinem in den Zapfenteil 1 eingreifenden Ende eine Gewindebohrung 17 auf, in welche der Gewindeschaft 18 einer den Verstellteil 7 bildenden Kopfschraube 19 eingreift. Der Kopf 20 der als Verstellteil 7 wirkenden Schraube 19 weist einen Durchmesser auf, der gleich dem Durchmesser oder nur geringfügig kleiner ist als der Durchmesser des in den Zapfenteil 1 hineinragenden Endes des Zapfens 5.

Der Verstellsteil 7, im vorliegenden Falle also die Schraube 19, ist am Kopf 20 mit einem mittigen, stirnseitigen Innenangriff 21 versehen. Der Zapfenteil 1 ist am Grund der Bohrung 14 mit einer gleichachsig zu dieser Bohrung 14 ausgerichteten Öffnung 22 versehen, die zum Einführen eines Werkzeuges dient, welches dann am Innenangriff 21 des Verstellteiles 7 angesetzt werden kann.

Die Erhebungen 15, welche eine Art Noppen bilden, bewirken, daß der Verstellteil 7 axial nicht verschiebbar ist, sich jedoch im Bereich unterhalb der unteren Erhebung 15 ohne weiteres verdrehen kann. Die Erhebungen 15 greifen ferner in die Nut 11 ein, wobei auch einander um 180° gegenüberliegende Erhebungen in die Nut 12 eingreifen könnten. Es ist dadurch eine axiale Führung für den eingesetzten Zapfen 5 gegeben, so daß dieser Zapfen 5 also in Richtung der Drehachse 8 verstellt werden kann, in Drehrichtung jedoch gesichert ist. Zu diesem Zweck greifen eben die Erhebungen 15 in die Nut 11 ein. Bei entsprechender Verstellbewegung kann es vorkommen, daß nur noch die obere Erhebung 15 in die Nut 11 eingreift, wobei dies aber kein Problem darstellt, da ja eine weitere Erhebung 15 in die Nut 11 hineinragt.

Für die Fertigung eines solchen Tür- oder Fensterbandes kann vorerst der Verstellteil 7 in die Bohrung 14 eingesetzt werden, worauf dann die als Noppen ausgebildeten Erhebungen 15 durch einen Umformvorgang eingedrückt werden können. Es wäre aber auch denkbar, daß die gesamte aus Zapfen 5 und Verstellteil 7 gebildete Einheit in die Bohrung 14 eingesetzt wird, wobei jedoch auf eine entsprechende Ausrichtung des Zapfens 5 mit der Nut 11 zu achten ist, und daß dann durch entsprechendes Einpressen die Erhebungen 15 hergestellt werden. Bei einer weiteren Ausführung könnten die Erhebungen 15 bereits vor dem Einsetzen des Verstellteiles 7 und des Zapfens 5 gefertigt werden, wobei dann jedoch am Kopf 20 des Verstellteiles 7 zusätzlich eine axiale Nut vorgesehen werden müßte, damit die Einheit entsprechend ausgerichtet eingeführt werden könnte. Auch bei einer solchen Anordnung ist eine entsprechende Verliersicherheit gewährleistet, wenn nämlich zum Einsetzen der aus Zapfen 5 und Verstellteil 7 gebildeten Einheit das gegenseitige Gewinde nicht festgezogen ist, sondern beispielsweise nach dem Einsetzen der gesamten Einheit eine Viertelumdrehung des Verstellteiles 7 ausreicht, um die beiden Teile gegenseitig zu fixieren. In dieser Stellung ist bereits gewährleistet, daß durch die entsprechende Verstellung einer im Kopf 20 des Verstellteiles 7 vorgesehenen Nut nicht mehr die gesamte Einheit herausgezogen werden kann.

Anstelle der durch Verformung hergestellten Erhebungen 15 wäre es auch denkbar, entsprechende Bohrungen oder Gewindebohrungen vorzusehen, in welche Bolzen eingeschlagen bzw. Stiftschrauben oder sonstige Schrauben eingedreht werden. Diese Bolzen bzw. Stifte dürften nur soweit eingetrieben bzw. eingedreht werden, daß ihre Enden wohl in die Nuten 11 oder 12 eingreifen, nicht jedoch die axiale Verschiebbarkeit des Zapfens 5 beeinträchtigen. Solcherart eingesetzte Bolzen oder Stifte könnten durch Verkleben, Verschweißen, Verlöten oder einfach durch ein Festklemmen in ihrer Lage fixiert werden, um dadurch den Verstellteil 7 dauerhaft gegen Verlieren zu sichern und außerdem stets eine entsprechende Längsführung für den Zapfen 5 zur Verfügung zu haben.

Bei der gezeigten und beschriebenen Ausführung sind am Zapfen 5 eine oder mehrere Nuten und an der Wandung 13 der Bohrung 14 im Zapfenteil 1 entsprechend radial vorstehende Erhebungen 15 vorgesehen. Es sind natürlich auch verschiedene Ausbildungen von Stegen, Rippen oder Nuten sowohl in der Wandung 13 der Bohrung 14 als auch am Außenumfang des Zapfens 5 denkbar. Es wäre also auch möglich, daß entsprechend Erhebungen oder Stege am Zapfen 5 und eine dazu korrespondierende Nut an der Wandung 13 der Bohrung 14 ausgebildet sind.

In der vorstehenden Beschreibung wurde auch nur ein Ausführungsbeispiel erläutert, bei welchem der schraubbare Verstellteil 7 als Kopfschraube 19 ausgebildet ist. Es wäre durchaus denkbar, den schraubbaren Verstellteil im Sinne einer Mutter, z.B. einer hülsenartigen Mutter, auszubilden, wobei dann der unterste Abschnitt des Zapfens 5 eben als Bolzen mit einem Außengewinde auszustatten wäre. Die Sicherung des Verstellelementes gegen ein axiales Verschieben und die Sicherung des Zapfens 5 gegen ein Verdrehen muß dann in konstruktiv anderer Weise gelöst werden, wobei jedoch immer mit entsprechenden Nuten, Stegen, Erhebungen oder dergleichen gearbeitet werden kann.

## Patentansprüche

1. Tür- oder Fensterband mit einem Zapfenteil (1) und einem Hülsenteil (2), wobei der Zapfen (5) im Zapfenteil (1) höhenverstellbar ist, der Zapfen (5) in dessen Achsrichtung gegen Verdrehen gesichert verschiebbar im Zapfenteil (1) gehalten ist und der Zapfen (5) und ein achsgleich zu diesem ausgerichteter, drehbar gelagerter Verstellteil über ein zur Drehachse (8) koaxiales Gewinde (9, 10) in gegenseitiger Wirkverbindung stehen, dadurch gekennzeichnet, daß der Verstellteil (7) gegen axiales Verschieben gesichert in einer im Zapfenteil (1) vorgesehenen Bohrung (14) gehalten ist, und daß der Zapfen (5) an seinem in den Zapfenteil hineingreifenden Ende wenigstens eine achsparallel verlaufende, zum Ende des Zapfens (5) hin frei ausmündende Nut (11, 12) oder einen vorspringen Steg aufweist, und daß an der Wandung (13) der zur Aufnahme des Zapfens (5) vorgesehenen Bohrung (14) im Zapfenteil (1) zumindest annähernd korrespondierend ausgebildete oder angeordnete Stege, Erhebungen (15) bzw. Nuten vorgesehen sind.

2. Tür- oder Fensterband nach Anspruch 1, dadurch gekennzeichnet, daß der Zapfen (5) an seinem in den Zapfenteil (1) hineingreifenden Ende zwei um 180° zueinander versetzt angeordnete Nuten (11, 12) aufweist.

3. Tür- oder Fensterband nach den Ansprüchen und 2, dadurch gekennzeichnet, daß die Nut(en) (11, 12) im Querschnitt kreisbogenförmig begrenzt ist bzw. sind.

4. Tür- oder Fensterband nach Anspruch 1, dadurch gekennzeichnet, daß an der Wandung (13) der Bohrung (14) im Zapfenteil (1) eine Erhebung (15) oder in Achsrichtung aufeinander folgend zwei oder mehr als zwei, radial vorstehende Erhebungen (15) in Form von Noppen oder dergleichen vorgesehen sind.

5. Tür- oder Fensterband nach einem der Ansprüche 1 bis 4, dadurch gekennzeichnet, daß der Zapfen (5) an seinem in den Zapfenteil (1) eingreifenden Ende eine Gewindebohrung (17) aufweist, in welche der Gewindeschaft (18) einer den Verstellteil (7) bildenden Kopfschraube (19) eingreift.

6. Tür- oder Fensterband nach Anspruch 5, dadurch gekennzeichnet, daß der Kopf (20) der als Verstellteil (7) wirkenden Schraube (19) den gleichen Durchmesser wie oder einen nur geringfügig kleineren Durchmesser als der Zapfen (5) aufweist.

7. Tür- oder Fensterband nach einem der Ansprüche 1 oder 6, dadurch gekennzeichnet, daß der Verstellteil (7) mit einem mittigen, stirnseitigen Innenangriff (21) zum Ansetzen eines Werkzeuges versehen ist, und daß der Zapfenteil (1) am Grund der Bohrung (14) eine gleichachsige Öffnung (22) zum Einführen des Werkzeuges aufweist.

8. Tür- oder Fensterband nach Anspruch 4, dadurch gekennzeichnet, daß die Erhebungen (15) an der Wandung (13) der Bohrung (14) von den Enden von radial eingeschraubten oder eingeschlagenen Stiften bzw. Bolzen oder durch Verformung der Wandung gefertigten Noppen gebildet werden.

9. Tür- oder Fensterband nach Anspruch 1 oder 8, dadurch gekennzeichnet, daß die Stifte, Bolzen oder Noppen nach dem Einsetzen der aus Zapfen (5) und Verstellteil (7) gebildeten Einheit eingesetzt bzw. eingeformt werden.

## Claims

1. A door or window hinge with a pivot part (1) and a socket part (2), wherein the pivot (5) is vertically adjustable in the pivot part (1), the pivot (5) is held displaceably in the pivot part (1) in the axial direction thereof secured against rotation, and the pivot (5) and a rotatably mounted adjusting member aligned coaxially therewith are in mutually operative connection via a thread (9,10) coaxial to the axis of rotation (8), characterised in that the adjusting member (7) is retained secured against axial displacement in a bore (14) provided in the pivot part (1), and in that at its end engaging in the pivot part the pivot (5) has at least one groove (11,12) extending axially parallel and opening freely towards the end of the pivot (5) or has a projecting web, and in that on the wall (13) of the bore (14) in the pivot part (1) provided to accommodate the pivot (5) there are provided webs, raised portions (15) or grooves formed or arranged at least approximately in correspondence.

2. A door or window hinge according to Claim 1, characterised in that at its end engaging in the pivot part (1) the pivot (5) has two grooves (11,12) arranged offset by 180° with respect to one another.

3. A door or window hinge according to Claims 1 and 2, characterised in that the groove(s) (11,12) is/are delimited in the form of circular arc in cross-section.

4. A door or window hinge according to Claim 1, characterised in that a raised portion (15) or following one another in axial direction two or more than two radially protruding raised portions (15) in the form of projections or the like are provided on the wall (13) of the bore (14) in the pivot part (1).

5. A door or window hinge according to any one of Claims 1 to 4, characterised in that at its end engaging in the pivot part (1) the pivot (5) has a threaded bore (17) in which the threaded shank (18) of a set screw (19) forming the adjusting member (7) engages.

6. A door or window hinge according to Claim 5, characterised in that the head (20) of the screw (19) acting as the adjusting member (7) is of the same diameter or only slightly smaller diameter than the pivot (5).

7. A door or window hinge according to either Claim 1 or Claim 6, characterised in that the adjusting member (7) is provided with a central, end internal engagement surface (21) for applying a tool, and in that at the bottom of the bore (14) the pivot part (1) has a coaxial opening (22) for the introducing the tool.

8. A door or window hinge according to Claim 4, characterised in that the raised portions (15) on the wall (13) of the bore (14) are formed by the ends of pins or pegs radially screwed in or driven in, or by projections produced by deformation of the wall.

9. A door or window hinge according to Claim 1 or Claim 8, characterised in that the pins, pegs or projections are inserted or formed after the insertion of the unit formed by the pivot (5) and the adjusting member (7).

## Revendications

1. Articulation de porte ou de fenêtre comprenant un gond à fiche (1) sur lequel pivote une douille (2), la fiche ou tourillon (5) étant réglable en hauteur dans le gond (1) à l'intérieur duquel elle peut coulisser axialement sans tourner, la fiche ainsi qu'une pièce de réglage tournante et coaxiale à la fiche étant en interaction par l'intermédiaire d'un filetage (9, 10) coaxial à l'axe de rotation (8),
caractérisée en ce que
la pièce de réglage (7) est maintenue sans pouvoir coulisser axialement, dans un alésage (14) du gond (1), la fiche ou tourillon (5), vers son extrémité située dans le gond (1), portant au moins une rainure (11, 12) parallèle à l'axe et débouchant librement à l'extrémité de la fiche ou tourillon (5), ou une barrette en saillie, tandis que la paroi (13) de l'alésage (14) du gond (1) dans lequel est logé la fiche ou tourillon (5) comporte des barrettes, des saillies (15) ou des rainures correspondantes au moins approximativement dans leurs configurations ou dispositions.

2. Articulation selon la revendication 1,
caractérisée en ce que
la fiche (5), vers son extrémité en prise dans le gond (1), comporte deux rainures (11, 12) décalées du 180°.

3. Articulation selon la revendication 1 ou 2,
caractérisée en ce que
la ou les rainures (11, 12) présente(nt), en coupe, une section en arc de cercle.

4. Articulation selon la revendication 1,
caractérisée en ce que
sur la paroi (13) de l'alésage (14) du gond (1), est prévue une saillie (15) ou, se succédant axialement, au moins deux saillies (15) radiales en forme de tétons ou organes analogues.

5. Articulation selon une des revendications 1 à 4,
caractérisée en ce que
la fiche ou tourillon (5) présente, dans sa partie extrême en prise dans le gond (1), un alésage fileté (17) dans lequel est en prise la tige (18) d'une vis à tête (19) constituant la pièce de réglage (7).

6. Articulation selon la revendication 5,
caractérisée en ce que
la tête (20) de la vis (19) constituant la pièce de réglage (7) a un diamètre équivalent ou seulement un peu inférieur à celui de la fiche ou tourillon (5).

7. Articulation selon les revendications 1 ou 6,
la pièce de réglage (7) porte un empreinte frontale centrale (21) pouvant accueillir un outil, tandis que le gond (1) présente, au fond de l'alésage (14) une ouverture coaxiale (22) permettant le passage de l'outil.

8. Articulation selon la revendication 4,
caractérisée en ce que
les saillies (15) sur la paroi (13) de l'alésage (14) sont constituées par les extrémités de broches ou tiges vissées ou emmanchées radialement ou par des tétons obtenus par déformation de la paroi.

9. Articulation selon les revendications 1 ou 8,
caractérisée en ce que
les broches, tiges ou tétons sont montés ou formés respectivement après réalisation de l'ensemble constitué de la fiche ou tourillon (5) et de la pièce de réglage (7).
